# EUROPÄISCHE PATENTSCHRIFT

(11) **EP 0 146 798 B1**
(45) Veröffentlichungstag und Bekanntmachung des Hinweises auf die Patenterteilung: **04.04.1990**
(21) Anmeldenummer: 84114317.5
(22) Anmeldetag: 27.11.1984
(51) Int. Cl.: C23F 1/08, C23F 1/46

(54) **Verfahren zum umweltfreundlichen Ätzen von Leiterplatten und Vorrichtung zur Ausübung des Arbeitsverfahrens**
Process for the environmentally friendly etching of printed circuits, and apparatus for performing the process
Procédé de décapage protégeant l'environnement pour circuits imprimés et appareil pour exécuter le procédé

(30) Priorität: 13.12.1983 DE 3345050
(43) Veröffentlichungstag der Anmeldung: 03.07.1985
(73) Patentinhaber: Holzer, Walter, Senator h.c. Dr.h.c.Ing., D-88709 Meersburg (DE)
(72) Erfinder: Holzer, Walter, Senator h.c. Dr.h.c.Ing., D-88709 Meersburg (DE)
(74) Vertreter: Riebling, Peter, Dr.-Ing.

(56) Entgegenhaltungen:
- EP-A- 0 122 963
- GB-A- 2 103 154
- PATENT ABSTRACTS OF JAPAN, Band 4, Nr. 106, (C-20) (588), 30 Juli 1980

## Beschreibung

Die Erfindung betrifft ein Verfahren und eine Vorrichtung zum Ätzen von kupferhaltigen Gegenständen, insbesondere von Leiterplatten.

Die GB-A-2 103 154 beschreibt ein derartiges Verfahren und eine solche Vorrichtung, wobei ein Ätzgefäss mit einem Zuflußrohr für Ätzflüssigkeit vorgesehen ist, daß im Bodenbereich in den Ätztank einmündet. Im Ätztank vorgesehene Schikanen bewirken eine Verwirbelung der Ätzflüssigkeit, so daß stets frische Ätzflüssigkeit dem zu ätzenden Gegenstand (der Leiterplatte) angeboten wird. Die Ätzflüssigkeit strömt dann über die Oberkante des inneren Ätzbehälters in einen äußeren Behälter und von dort zu einem AuslaB. Nach dem Ätzen wird der innere Behälter mitsamt der geätzten Leiterplatte mit Frischwasser gewaschen.

Die nachveröffentlichte EP-A- 122 963 beschreibt ein Verfahren und eine Anlage zum Regenerieren einer ammoniakalischen Ätzlösung, wobei einerseits der Ätzlösung Sauerstoff zur Rückoxidation des in der Ätzlösung enthaltenen Ätzmittels zugeführt wird und andererseits zumindest ein Teil der Ätzlösung in eine Elektrolysezelle geführt wird, in der das in der Ätzlösung enthaltene abgeätzte Metall kathodisch abgeschieden wird. An der Anode entsteht dabei Sauerstoff. Um eine intensive Vermengung der Ätzlösung mit einem Sauerstoff enthaltenden Gas zu erreichen, wird der an der Anode gebildete Sauerstoff unmittelbar in die Ätzlösung eingeführt. Hierzu dient eine Flüssigkeitsstrahlpumpe, deren Saugstutzen mit einer Sauerstoffleitung verbunden ist, die mit an der Anode der Elektrolysezelle entstehendem Sauerstoff gespeist wird. Als Arbeitsmittel dient der Flüssigkeitsstrahlpumpe die Ätzlösung.

Der Erfindung liegt die Aufgabe zugrunde, ein Verfahren bzw. eine Vorrichtung vorzuschlagen, mit der kupferhaltige Gegenstände auch in kleineren Anlagen geätzt werden können, wobei das abgeätzte Kupfer zurückgewonnen werden kann. Die Erfindung soll umweltfreundlich arbeiten und sich durch einen guten Wirkungsgrad auszeichnen, auch wenn es sich um eine verhältnismässig kleine Anlage handelt, so daß sie beispielsweise auch von einem Nichtfachmann bedient werden kann.

Zur Lösung dieser Aufgabe dienen die Merkmale der Patentansprüche 1 bzw. 4. Bevorzugte Ausgestaltungen der Erfindung sind Gegenstand der Abhängigen Ansprüche 2, 3 and 5-17.

Wesentlich ist, daß die Ätzlösung regenerierbar ist und das abgeätzte Kupfer in einer Elektrolysezelle abgeschieden wird, um eine Umweltbelastung durch Abfallstoffe zu vermeiden. Da beim Regenerieren einer ammoniakalischen Ätzlösung Sauerstoff und Ammoniak benötigt wird, welches andererseits bei der Elektrolyse anfällt, werden diese beiden entstehenden Gase oberhalb des Flüssigkeitsspiegels aus der Elektrolysezelle abgesaugt und über eine Wasserstrahlpumpe (Injektor) der Ätzlösung zugeführt, wobei die innige Vermischung der Gase mit dem Ätzmittel in der Wasserstrahlpumpe für eine beschleunigte Regenerierung sorgt.

Um eine kontinuierliche Benutzung der Ätzanlage zu ermöglichen, ist es wichtig, daß die Kupferabscheidungskapazität der Elektrolysezelle höher liegt, als die die Abätzungskapazität des Ätzbehälters, um eine Überreicherung des Ätzmittels mit Kupfer zu vermeiden. Es soll daher mehr Kupfer abgeschieden werden können, als im Ätzbehälter dem Ätzmittel zugeführt wird.

Um andererseits eine zu starke Abreicherung des Kupfergehaltes zu vermeiden, ist es wichtig, daß bei Erreichen eines vorwählbaren minimalen Kupfergehalts pro Liter Ätzlösung die Elektrolysezelle abgeschaltet und bei einem darüberliegenden Wert wieder eingeschaltet wird.

Dies erreicht man in einfacher Weise dadurch, daß von einem Schwimmer, der als Sensor ausgebildet ist, die Wichte der Ätzlösung überwacht wird, so daß bei Erreichen eines unteren Grenzwertes der Wichte der Ätzlösung, ein mit dem Schwimmer verbundener Kontakt die Elektrolysezelle abschaltet. Sowohl für die Messung der Wichte, als auch für eine gleichmässige Zuführung der Ätzlösung in die Elektrolysezelle ist die Beruhigungszone im Ätzmittelkreislauf vorzusehen, die nicht durch die intensive Durchströmung des Ätzmittels erreicht wird.

Hierdurch wird, unabhängig von der Art, wie z.B. das Kupfer von den Leiterplatten abgeätzt wird, eine kontinuierliche, dosierte Zuführung von Elektrolyt (Ätzmittel) durch die Elektrolysezelle, ohne Pumpe oder sonstige Dosierungsmittel erreicht.

Bei der Vorrichtung ist ein gemeinsamer Behälter vorgesehen, der durch eine Trennwand in Ätzkammer und Elektrolysezelle geteilt ist, wobei diese Trennwand noch andere Aufgaben übernehmen kann. Die Trennwand wird aus dem ohnehin erforderlichen Anodenblech der Elektrolysezelle gebildet, das entsprechende Verbindungsöffnungen besitzt. Im unteren Teil der Trennwand (Anodenbiech) sind Öffnungen vorgesehen, die das Zuströmen von Ätzmittel in die Elektrolysezelle gestatten. Im oberen Bereich der Trennwand (Anodenblech), aber noch unterhalb des Flüssigkeitsspiegels, sind ebenfalls Öffnungen vorhanden, welche das Zurückströmen des Atzmittels aus der Elektrolysezelle in den Ätzbehälter ermöglichen.

Diese Anordnung führt zu einer kontinuierlichen langsamen Umwälzung des Atzmittels durch die Elektrolysezelle, wo das Kupfer an der Kathode abgelagert wird. Die Strömung entsteht einerseits durch die Gasblasen, die sich bei der chemischen Reaktion bilden (z.B. Sauerstoff und Ammoniak) und andererseits durch die Erwärmung der Lösung, da der Elektrolysezelle der zum Abscheiden des Kupfers erforderliche Strom in beträchtlicher Intensität zugeführt wird. Unterstützt wird die Strömung durch die Verringerung des Kupfergehalts durch Ablagerung an der Kathode und der daraus resultierenden Verringerung des spezifischen Gewichtes des Elektrolyts.

Wird das Anodenblech als einschiebbare Trennwand ausgebildet, ist es möglich, durch Größe und Anordnung der Verbindungslöcher die Intensität der Strömung den optimalen Bedingungen anzupassen und sogar durch Auswechseln der Anodenbleche mit verschiedenen Loch-Größen, die Durchflutung der Elektrolysezelle optimal an die Betriebsverhältnisse der Anlage anzupassen.

Da für das Spülen der geätzten Leiterplatten ähnliche Gesichtspunkte gelten wie beim Ätzen, nämlich ein intensives Einwirken der Spülflüssigkeit auf die Oberfläche der Leiterplatten wichtig ist, wird vorgeschlagen, auch im Spülbehälter der Spülflüssigkeit kinetische Energie mittels einer Umlaufpumpe zuzuführen.

Ebenso ist es erforderlich, den Spülkreis als ein geschlossenes System aufzubauen, um das Ableiten von verunreinigten Spülflüssigkeiten nach außen zu vermeiden.

Daher wird vorgeschlagen, in den Spülkreislauf einen oder mehrere Ionenaustauscher vorzusehen, welche verschleppte Kupferreste oder Ammoniak aus der Spülflüssigkeit binden. Da es sich auch in diesem Fall um ein geschlossenes System handelt, genügt eine dauernde Abreicherung der verschleppten Schadstoffe und es wird vorgeschlagen, die Ionenaustauscher im drucklosen Rücklauf des Spülmittels zur Pumpe anzuordnen.

Zweckmässigerweise werden die lonenaustauscher als Kassetten ausgebildet, die in Kammern des Spülbehälters eingelegt werden, wobei das überschüssige Spülmittel, das im freien Durchlauf nicht durch die Kassetten fließen kann, direkt zum Rücklauf zur Pumpe gelangt. Damit erübrigen sich auch ein Anschließen oder Abdichten der Ionenaustauscher in den Kammern des Spülbehälters.

Es wird auch vorgeschlagen, den Flüssigkeitsstand des Spülmittels ständig über der Zulauföffnung def-lonenaustauscher zu halten. Dies verhindert in erster Linie ein Austrocknen der lonenaustauscherharze bei Stillstand der Anlage.

Eine weitere Verbesserung besteht darin, daß bei abgeschalteter Pumpe der Flüssigkeitsstand im Spülbehälter sich derart einstellt, daß das lonenaustauschharz immer von der Flüssigkeit bedeckt ist. Bei eingeschalteter Pumpe wird der eigentliche Spülbehälter gefüllt und Spülflüssigkeit aus der den Ionenaustauscher umgebenden Kammer abgepumpt. Da die Spülflüssigkeit oben in den Ionenaustauscher eintritt, ergibt sich eine Niveaudifferenz, die ein Durchströmen des Ionenaustauschers begünstigt.

Erfindungsgemäss wird ferner empfohlen, die lonenaustauscher-Kassetten zumindest teilweise transparent auszuführen und ein lonenaustauschmaterial zu verwenden, welches bei Sättigung einen Farbumschlag zeigt.

Um ein handliches Gerät in kostensparender, zweckmässiger Ausführung zu erhalten, wird ferner vorgeschlagen, alle Bauelemente, wie Ätzkammer, Elektrolysezelle, Spülkammer mit Ionenaustauscher und Pumpen einschließlich Stromversorgung für die Elektrolysezelle, in einem gemeinsamen Behälter unterzubringen.

Im folgenden wird ein Ausführungsbeispiel der Erfindung anhand der Figuren näher erläutert. Dabei gehen aus der Zeichnung und der Beschreibung dafür weitere Erfindungsmerkmale hervor. Es zeigt:
Figur 1 schematisch eine Ansicht einer erfindungsgemässen Vorrichtung;
Figur 2 eine Stirnansicht der Vorrichtung;
Figur 3 ebenfalls eine Stirnansicht der Vorrichtung;

wobei in den Figuren 2 und 3 verschiedene Betriebszustände dargestellt sind.

In Figur 1 ist schematisch eine Umwälzpumpe 1 dargestellt, deren Druckseite 13 über einen Injektor 14 in eine Düse 9 mündet. Die Düse 9 ist in einem Ätz- bzw. Tauchbehälter 5 angeordnet. Ätzflüssigkeit wird durch die Düse 9 so gegen die Oberfläche einer zu ätzenden Leiterplatte 2 geschleudert, daß eine gewisse kinetische Energie den Ätzvorgang unterstützt.

Der Injektor 14 hat eine Verbindung von seiner Saugseite 15 über ein Saugrohr 16 zu einer Ansaugöffnung 17, die über dem Flüssigkeitsspiegel 4 einer Elektrolysezelle 3 mündet. Dadurch werden bei der Regenerierung freiwerdender Sauerstoff und Ammoniak der Atzlösung gut gemischt zugeführt, so daß die Ätzlösung mit optimal regenerierter Wirkung mit kinetischer Energie gegen die Oberfläche der Leiterplatte 2 geschleudert wird.

In der Elektrolysezelle 3 sind eine Anode 8 (als Trennwand zwischen dem Ätzbehälter 5 und der Elektrolysezelle 3 dargestellt) und eine Kathode 31 angeordnet, die der Abscheidung des abge- ätzten Kupfers dient. Die Anode 31 in Pfeilrichtung 32 kann herausnehmbar ausgebildet sein, um bei längerem Nichtgebrauch das Abätzen des bereits abgeschiedenen Kupfers zu vermeiden, bzw. um das abgeschiedene Kupfer abzunehmen.

In die Leiterplatte 2 abzuätzen genügt es, sie in einen Schlitz 25 einzusetzen und einen Zeitschalter 28 einzuschalten.

Nach Beendigung des Ätzvorgangs wird die Halterung mit der Leiterplatte 2 durch einen Schlitz 27 in eine Spülkammer 12 eingeschoben. Auch hier sorgt eine Umwälzpumpe 29 mit ihrer Druckleitung 35 und Düsen 9' für eine turbulente Durchströmung des Spülbehälters.

Der Rückfluß der Spülflüssigkeit erfolgt durch zwei Kammern 11 mit ihren drucklosen Rückläufen 36 zur Pumpe 29.

In die Kammern 11 kann man lonenaustauscher-Kassetten 37 einsetzen, die von der rücklaufenden Spülflüssigkeit durchströmt werden. Dabei tritt die Spülflüssigkeit oben in eine Zulauföffnung 38 in die lonenaustauscher-Kassette 37 ein, durchströmt dabei lonenaustauschermaterial 39 und gelangt durch einen Auslauf wieder zum Rücklauf 36 der Pumpe 29.

Die lonenaustauscher-Kassetten 37 können leicht aus den Kammern 11 herausgenommen werden, um das lonenaustauschermaterial 39 nach erfolgter Sättigung des Materials regenerieren zu lassen.

Auch beim Spülen ist ein umweltfreundlicher, geschlossener Kreislauf realisiert, bei dem keine schädlichen Abwässer nach außen gelangen.

Figur 1 zeigt überdies, daß alle Bauelemente einer derartigen Ätzanlage in einem gemeinsamen Behälter 40 untergebracht sind, der von einem Deckel 20 abgeschlossen ist.

In dem Behälter 40 kann auch ein Schaltschrank 21 angeordnet werden, der alle elektrischen Bauteile enthält, so z.B. auch die beiden Zeitschalter 28 für die zeitlich begrenzte Einschaltung der Umwälzpumpen 1 und 29. Der Schaltschrank 21 enthält auch entsprechende Transformatoren und Gleichrichter, um die Elektrolysezelle mit Strom zu versorgen. Dabei wird die Anode 8 an Plus gelegt und die Kathode 31 an Minus.

Um die Abscheidung des Kupfers aus dem Elektrolyt bzw. der Ätzlösung nicht unter einen unteren Grenzwert absinken zu lassen, sorgt ein Sensor 18 für eine automatische Kontrolle der Dichte des Elektrolyten. Im Beispiel Figur 1 ist der Sensor 18 als Schwimmer ausgebildet, der über ein Gestänge direkt einen Kontakt 19 betätigt, der zweckmässigerweise als Magnetschalter ausgebildet ist. Sobald die Dichte des Elektrolyts durch Abscheidung des Kupfers einen unteren Wert erreicht, sinkt der Schwimmer 18 ab und der Kontakt 19 öffnet und unterbricht die Stromversorgung zur Elektrolysezelle.

Dabei ist wichtig, daB der Schwimmer nicht durch die turbulenten Strömungen im Ätzbehälter 5 in seiner Funktion gestört wird. Dies wird dadurch erreicht, daB die Ansaugöffnung des Rohres 34, durch die der Elektrolyt zur Pumpe 1 zurückfließt, nicht im Boden, sondern darüber angeordnet wird. Dadurch entsteht um das Rohr 34 eine Beruhigungszone 22, die auch hilft, die Elektrolytströmung durch die Elektrolysezelle durch eine Öffnung 7 zu beruhigen.

Für eine gute Funktion der lonenaustauscher-Kassetten wird vorgeschlagen, im Ruhezustand, das heisst bei abgeschalteter Umwälzpumpe 29, das Niveau 44 so zu wählen (vgl. Figur 2), daß gerade noch das lonenaustauschmaterial 39 in den lonenaustauscher-Kassetten 37 von der Flüssigkeit bedeckt ist. Figur 2 zeigt diesen Ruhezustand.

Figur 3 zeigt den Zustand der Spülkammer 12 bei eingeschalteter pumpe 29. In diesem Fall steigt das Niveau bis zu einem Überlaufniveau 42 an und die Spülflüssigkeit strömt in die Zulauföffnungen 38 der Ionenaustauscher-Kassetten 37. Dabei sinkt durch den drucklosen Rücklauf 36 das Wasser in den Kammern 11 bis auf ein Rücklauf-Niveau 43. Dadurch ergibt sich eine Druckdifferenz von der Höhe des Zulaufs 38 bis zum Rücklauf-Niveau 43, das die Durchströmung der lonenaustauscher-Kassetten bestimmt. Dabei verhindern Trennwände 41 einen Flüssigkeitsausgleich zwischen dem Überlauf-Niveau 42 und dem Niveau 43 in den Kammern 11.

Uberschüssige Spülflüssigkeit kann, soweit sie nicht die lonenaustauscher-Kassetten durchströmt, über die Zuläufe 38 direkt in die Zwischenräume zwischen den Kammern 11 und den lonenaustauscher-Kassetten 37 auslaufen.

## Patentansprüche

1. Verfahren zum Ätzen eines kupferhaltigen Gegenstandes, insbesondere von Leiterplatten, wobei dem in einem Behälter angeordneten Gegenstand eine Ätzlösung zugeführt wird, das abgeätzte Kupfer in einer Elektrolysezelle zurückgewonnen wird und die Ätzlösung regeneriert wird und die an der Anode der Elektrolysezelle abgeschiedenen Gasanteile über eine Pumpe in die Ätzlösung zurückgeführt werden und eine Spüleinrichtung vorgesehen ist, in welcher die geätzten Gegenstände mit Wasser gespült werden, und wobei die Elektrolysezelle (3) und der Ätzbehälter (5) als kommunizierende Gefässe derart ausgebildet sind, daß durch die in der Elektrolysezelle auftretende Aufwärtsströmung des Elektrolyten ein Strömungsumlauf des Elektrolyten entsteht, der so gerichtet ist, daß er unten aus dem Ätzbehälter Elektrolyt der Elektrolysezelle zuführt, der oben über eine Rückflußleitung (24) wieder in den Ätzbehälter (5) zurückkehrt, wobei eine Beruhigungszone (22) im Strömungsumlauf vorhanden ist.

2. Verfahren nach Anspruch 1, dadurch gekennzeichnet, daß die Kupferabscheidungskapazität der Elektrolysezelle (3) höher liegt als die mittlere Abätzungskapazität des Ätzbehälters (5).

3. Verfahren nach Anspruch 1, dadurch gekennzeichnet, daß bei Erreichen eines vorwählbaren minimalen Kupfergehalts pro Liter Ätzlösung die Elektrolysezelle (3) abgeschaltet und bei einem darüberliegenden Wert wieder eingeschaltet wird.

4. Vorrichtung zum Ätzen eines kupferhaltigen Gegenstandes, insbesondere von Leiterplatten, _ wobei ein Behälter (40) vorgesehen ist, in dem wenigstens eine Elektrolysezelle (3) angeordnet ist, sowie wenigstens ein Ätzbehälter (5) und wenigstens eine Spülkammer (12), fernerhin eine Pumpe (1), die die Ätzlösung aus der Ätzkammer (5) über eine Düse (9) von unterhalb des zu ätzenden Gegenstandes (2) zuführt, wobei die Ätzkammer (5) und die Elektrolysezelle (3) über eine Beruhigungszone (22) für die strömende Flüssigkeit und eine im Bodenbereich der als Trennwand zwischen beiden Behältern ausgebildeten Anode (8) der Elektrolysezelle (3) vorgesehene Öffnung (7) in Strömungsverbindung miteinander stehen, und wobei im oberen Bereich der Anode (8) eine Rückflußöffnung (24) vorgesehen ist.

5. Vorrichtung nach Anspruch 4, dadurch gekennzeichnet, daß die Durchflußöffnungen (7) als Drosselstrecke ausgebildet sind.

6. Vorrichtung nach Anspruch 4, dadurch gekennzeichnet, daß der Ätzbehälter (5) und die Elektrolysezelle (3) in einer gemeinsamen Kammer angeordnet sind.

7. Vorrichtung nach Anspruch 4, dadurch gekennzeichnet, daß im Bereich der Beruhigungszone (22) ein den Kupfergehalt der Ätzlösung messender Sensor (18) als Schwimmer angeordnet ist, der mit einem die Kupferabscheidung aus- und einschaltendem Schalter (19) verbunden ist.

8. Vorrichtung nach Anspruch 4, dadurch gekennzeichnet, daß im Flüssigkeitskreislauf der Atzlösung auf der Druckseite der Umwälzpumpe (1) ein Injektor (14) angeordnet ist, dessen Saugseite (15) mit einem Saugrohr (16) verbunden ist mit einer Ansaugöffnung (17), die über dem Flüssigkeitsspiegel (4) der Ätzlösung angeordnet ist.

9. Vorrichtung nach Anspruch 4, dadurch gekennzeichnet, daß die als Trennwand dienende Anode (8) ausgewechselt werden kann.

10. Vorrichtung nach Anspruch 9, dadurch gekennzeichnet, daß verschiedene Anodenbleche (8) vorgesehen sind, die verschiedene Durchflußöffnungen (7) besitzen.

11. Vorrichtung nach Anspruch 4, dadurch gekennzeichnet, daß alle ihre Bauelemente (5, 3, 12,1,29,21) in einem gemeinsamen Behälter (40) untergebracht sind.

12. Vorrichtung nach den Ansprüchen 4-11, dadurch gekennzeichnet, daß auch dem Spülbehälter (12) bzw. der Spülflüssigkeit kinetische Energie mittels einer Umlaufpumpe (29) zugeführt wird.

13. Vorrichtung nach den Ansprüchen 4-12, dadurch gekennzeichnet, daß im drucklosen Rücklauf (36) des Spülmittels zur Pumpe (29) ein oder mehrere Ionenaustauscher (37) angeordnet sind.

14. Vorrichtung nach Anspruch 13, dadurch gekennzeichnet, daß die Ionenaustauscher (37) als Kassetten ausgebildet sind, die in Kammern des Spülbehälters (12) eingelegt werden.

_{`} 15. Vorrichtung nach den Ansprüchen 12-14, dadurch gekennzeichnet, daß der Flüssigkeitsstand (4) des Spülmittels auch bei abgeschalteter Pumpe (29) ständig über der Zulauföffnung (38) der Ionenaustauscher (37) steht.

16. Vorrichtung nach den Ansprüchen 12-15, dadurch gekennzeichnet, daß die Voluminia vom Spülbehälter (12) bzw. Ionenaustauscher (39) bzw. der Rücksaugleitung (36) und andere Zwischenräume vor der Rücksaugleitung (36) so bemessen sind, daß beim Einschalten der Pumpe (29) der Flüssigkeitsspiegel (4) in den Kammern (11) unter den Flüssigkeitsspiegel der Zuläufe (38) zu dem Ionenaustauscher (39) absinkt.

17. Vorrichtung nach Ansprüchen 14-16, dadurch gekennzeichnet, daß die lonenaustauscherkassetten (37) zumindest teilweise transparent sind und ein lonenaustauschermaterial (39) verwendet wird, welches bei Sättigung einen Farbumschlag zeigt.

## Revendications

1. Procédé de décapage d'un objet cuprifère, notamment de cartes de circuits imprimés, selon lequel une solution de décapage est amenée à l'objet disposé dans un récipient, le cuivre enlevé par décapage étant récupéré dans une cellule d'électrolyse tandis que la solution de décapage est régénérée et que les comosants gazeux séparés au niveau de l'anode de la cellule d'électrolyse sont réintroduits dans la solution de décapage par l'intermédiaire d'une pompe, et un dispositif de rinçage étant en outre prévu, dans lequel les objets décapés sont rincés à l'eau, et selon lequel la cellule d'électrolyse (3) et le récipient de décapage (5) sont conçus sous la form de vases communicants, de telle sorte que sous l'effet du courant ascendant de l'électrolyte qui s'établit dans la cellule d'électrolyse, il se form un circuit d'écoulement de l'électrolyte, orienté de façon à amener par en bas l'électrolyte issu du récipient de décapage dans la cellule d'électrolyse, l'électrolyte revenant par en haut dans le récipient de décapage (5) par l'intermédiaire d'une conduite de recyclage (24) et le circuit d'écoulemnt comportant une zone de repos (22).

2. Procédé selon la revendication 1, caractérisé en ce que la capacité de séparation du cuivre de la cellule d'électrolyse (3) est supérieure à la capacité moyenne de décapage du récipient de décapage (5).

3. Procédé selon la revendication 1, caractérisé en ce que la cellule d'électrolyse (3) est arrêtée lorsqu'une teneur en cuivre minimale présélectionnée par litre de solution de décapage est atteinte, et remise en service en présence d'une valeur supérieure.

4. Dispositif de décapage d'un objet cuprifère, notamment de cartes de circuits imprimés, dans lequel est prévu un récipient (40) renfermant au moins une cellule d'électrolyse (3), un ou plusieurs récipients de décapage (5) et au moins une chamre de rinçage (12), ainsi qu'une pompe (1) qui aspire, depuis le dessous de l'objet à décaper (2), la solution de décapage hors de la chambre de décapage (5) par l'intermédiaire d'un ajutage (9), la chambre de décapage (5) et la cellule d'électrolyse (3) étant en relation d'écoulement l'une avec l'autre par l'intermédiaire d'une zone de repos (22) prévue pour le liquide s'écoulant et d'une ouverture (7) ménagée dans la zone inférieure de l'anode (8) de la cellule d'électrolyse (3), construite sous la forme d'une paroi de séparation entre les deux récipients, tandis qu'il est prévu une ouverture de recyclage (24) dans la zone supérieure de l'anode (8).

5. Dispositif selon la revendication 4, caractérisé en ce que les ouvertures de passage (7) sont conçues comme une zone d'étranglement.

6. Dispositif selon la revendication 4, caractérisé en ce que le récipient de décapage (5) et la cellule d'électrolyse (3) sont placés dans une chambre commune.

7. Dispositif selon la revendication 4, caractérisé en ce qu'un détecteur (18) ayant la form d'un flotteur et mesurant la teneur en cuivre de la solution de décapage est placé dans la zone de repos (22), ledit détecteur étant relié à un commutateur (19) qui déclenche et arrête la séparation du cuivre.

8. Dispositif selon la revendication 4, caractérisé en ce qu'un injecteur (14) est prévu dans le circuit de liquide de la solution de décapage, sur le côté refoulement de la pompe de circulation (1 ), le côté aspiration (15) dudit injecteur (14) étant relié à un tuyau d'aspiration (16) qui est muni d'une ouverture d'aspiration (17) placée au-dessus du niveau de liquide (4) de la solution de décapage.

9. Dispositif selon la revendication 4, caractérisé en ce que l'anode (8) servant de paroi de séparation peut être remplacée.

10. Dispositif selon la revendication 9, caractérisé en ce que différentes tôles d'anodes (8) sont prévues, qui possèdent différentes ouvertures de passage (7).

11. Dispositif selon la revendication 4, caractérisé en ce que tous ses éléments constitutifs (5, 3, 12,1,29,21) sont logés dans un récipient commun (40).

12. Dispositif selon les revendications 4 à 11, caractérisé en ce qu'une énergie cinétique est également fournie au récipient de rinçage (12) ou plus exactement au liquide de rinçage, au moyen d'une pompe de circulation (29).

13. Dispositif selon les revendications 4 à 12, caractérisé en ce qu'un ou plusieurs échangeurs d'ions (37) sont disposés dans le tuyau (36) de retour sans pression de l'agent de rinçage vers la pompe (29).

14. Dispositif selon la revendication 13, caractérisé en ce que les échangeurs d'ions (37) sont conçus sous la forme de cassettes qui sont logées dans des chambres du récipient de rinçage (12).

15. Dispositif selon les revendications 12 à 14, caractérisé en ce que le niveau de liquide (4) de l'agent de rinçage arrive en permanence au-dessus de l'ouverture d'arrivée (38) des échangeurs d'ions (37) même lorsque la pompe (29) est arrêtée.

16.. Dispositif selon les revendications 12 à 15, caractérisé en ce que les volumes respectifs du récipient de rinçage (12), des échangeurs d'ions (39) et du tuyau de retour (36) ainsi que les autres espaces intermediaires situés en amont du tuyau de retour (36), sont dimensionnés de telle sorte que lorsque la pompe (29) est mise en marche, le niveau de liquide (4) dans les chambres (11) devienne inférieur au niveau de liquide des arrivées (38) dans l'échangeur d'ions (39).

17. Dispositif selon les revendications 14 à 16, caractérisé en ce que les cassettes d'échangeurs d'ions (37) sont au moins en partie transparentes et en ce qu'un matériau échangeur d'ions (39) qui présente à saturation un virage de couleur est utilisé.

## Claims

1. A process for etching a copper-bearing object, in particular conductor boards, in which an etching solution is fed to the object placed in a vessel, the copper removed by etching is recovered in an electrolytic cell and the etching solution is regenerated and the gaseous components separated at the anode of the electrolytic cell are fed back into the etching solution via a pump and a rinsing system is provided wherein the etched objects are rinsed with water, and in which the electrolytic cell (3) and the etching vessel (5) are so constructed as intercommunicating vessels that by the upward flow of the electrolyte occurring within the electrolytic cell there is engendered a circulatory flow of the electrolyte which is so directed that it feeds electrolyte from the etching vessel to the electrolytic cell at the bottom, which returns into the etching vessel (5) again at the top via a return pipe (24), a settling zone (22) being provided in the circulatory flow.

2. A process according to claim 1, characterised in that the copper separation capacity of the electrolytic cell (3) is greater than the mean capacity of removal by etching of the etching vessel (5).

3. A process according to claim 1, characterised in that the electrolytic cell (3) is turned off upon reaching a preselectable minimum copper content per litre of etching solution and is turned on again at a value exceeding it.

4. A device for etching a copper-bearing object, in particular conductor boards, wherein there is provided a container (40) wherein at least one electrolytic cell (3) is situated, as well as at least one etching vessel (5) and at least one rinsing chamber (12) and furthermore a pump (1) which feeds the etching solution out of the etching compartment (5) via a nozzle (9) from below the object (2) to be etched, the etching compartment (5) and the electrolytic cell (3) communicating via a settling zone (22) for the flowing fluid and an opening (7) formed in the base region of the anode (8) of the electrolytic cell (3) formed as a partition between the two containers, and a return flow opening (24) being provided in the upper region of the anode (8).

5. A device according to claim 4, characterised in that the throughflow openings (7) are produced as a throttle section.

6. A device according to claim 4, characterised in that the etching vessel (5) and the electrolytic cell (3) are situated in a common chamber.

7. A device according to claim 4, characterised in that a sensor (18) measuring the copper concentration of the etching solution, which is connected to a switch (19) for turning the copper separation on and off, is arranged in the form of a float in the region of the settling zone (22).

8. A device according to claim 4, characterised in that an injector (14), the suction side (15) of which is connected to a suction pipe (16) comprising a suction intake aperture (17) which is situated above the liquid level (4) of the etching solution, is arranged on the pressure side of the circulating pump (1) in the liquid circulation loop of the etching solution.

9. A device according to claim 4, characterised in that the anode (8) acting as a partition can be exchanged.

10. A device according to claim 9, characterised in that different anode plates (8) are provided, which have different throughflow apertures (7).

11. A device according to claim 4, characterised in that all of its components (5, 3, 12, 1, 29, 21) are installed in a common container (40).

12. A device according to claims 4 to 11, characterised in that kinetic energy is also supplied to the rinsing container (12) or rather to the rinsing fluid, by means of a circulating pump (29).

13. A device according to claims 4 to 12, characterised in that one or more ion exchangers (37) are installed in the unpressurised reflex (36) of the rinsing medium to the pump (29).

14. A device according to claim 13, characterised in that the ion exchangers (37) are constructed as cassettes which are inserted into compartments of the rinsing container (12).

15. A device according to claims 12 to 14, characterised in that the liquid level (4) of the rinsing fluid always lies above the inflow opening (38) of the ion exchangers (37) even when the pump (29) is turned off.

16. A device according to claims 12 to 15, characterised in that the volume of the rinsing container (12), the ion exchanger (39), the suction return pipe (36) and other intermediate spaces preceding the suction return pipe (36) are so dimensioned that when the pump (29) is turned on, the liquid level (4) in the chambers (11) drops below the liquid level of the inflows (38) leading to the ion exchanger (39).

17. A device according to claims 14 to 16, characterised in that the ion exchanger cassettes (37) are at least partially transparent and that there is used an ion exchanger substance (39) which displays a colour change upon reaching saturation.
